# EUROPÄISCHE PATENTSCHRIFT

(11) **EP 1 008 205 B1**
(45) Veröffentlichungstag und Bekanntmachung des Hinweises auf die Patenterteilung: **05.06.2002**
(21) Anmeldenummer: 98944976.4
(22) Anmeldetag: 09.07.1998
(51) Int. Cl.: H01R 4/24

(54) **REIHENKLEMME ZUM ABISOLIERUNGSFREIEN ANSCHLUSS ISOLIERTER LEITER**
TERMINAL BLOCK FOR CONNECTING INSULATED CONDUCTORS WITHOUT STRIPPING
BORNE SERRE-FILS POUR LE RACCORDEMENT SANS DENUDAGE DE CONDUCTEURS ISOLES

(30) Priorität: 30.08.1997 DE 19737947
(43) Veröffentlichungstag der Anmeldung: 14.06.2000
(73) Patentinhaber: Georg Schlegel GmbH & Co., D-88525 Dürmentingen (DE)
(72) Erfinder: SCHLEGEL, Eberhard, D-88525 Dürmentingen (DE)
(74) Vertreter: Patentanwälte Eisele, Otten & Roth
(86) Internationale Anmeldenummer: DE9801916
(87) Internationale Veröffentlichungsnummer: WO9912233

(56) Entgegenhaltungen:
- DE-A- 2 048 116
- DE-A- 3 122 303
- DE-A- 19 541 137
- GB-A- 1 250 124

## Beschreibung

Die Erfindung betrifft eine Reihenklemme mit einem Isolierstoffgehäuse und einer Anschlußvorrichtung für einen isolierten Leiter, der ohne Abisolierung zwischen einer Schneide und einer Gegenauflage nachfedernd geklemmt wird. Diese Anschlußtechnik vereinfacht und beschleunigt die Arbeit, was insbesondere bei Schaltanlagen und Maschinen mit hohem Verdrahtungsumfang und meterlangen Anschlußleisten zu Buche schlägt.

Bekannt sind abisolierungsfreie Klemmen, beispielsweise nach FR-A-2 503 464, die als wesentliches Anschlußelement eine Schneidbuchse oder dergleichen aufweisen. Typisch sind dabei zwei sich gegenüberstehende Schneiden, die zwischen sich einen Schlitz bilden. In diesen Schlitz, der gegebenenfalls zum Einsteckende hin breiter wird, wird der Leiter in Richtung der Schneiden hineingezwängt. Dabei führt der Leiter eine Bewegung senkrecht zu seiner Längserstreckung aus. Der Isoliermantel wird von den Schneiden in einem ziehenden Schnitt durchdrungen, bis die Kupferseele mit den Schneiden in Berührung kommt. Gegebenenfalls dringen die Schneiden teilweise auch noch in den Kupferwerkstoff ein.

Bei Reihenklemmen ist die Breite in Anreihrichtung ein wirtschaftlich wichtiges Kriterium. Der untere Grenzwert dieser Breite ist die Summe aus dem Außendurchmesser des isolierten Leiters und der Dicke der Wand des Isolierstoffgehäuses, die zwei Reihenklemmen voneinander trennt. Die Dicke der Schneidbuchse der bekannten abisolierungsfreien Klemme übersteigt notwendigerweise den Durchmesser der isolierten Leiters beträchtlich. Man muß von einer Schlitzbreite ausgehen, die örtlich nahezu gleich dem Leiterdurchmesser ist. Hinzukommt die Breite der beiden Schneiden und eventuell deren abgekantete Partien, so daß sich insgesamt eine relativ breite Reihenklemme ergibt.

In der deutschen Offenlegungsschrift DE 31 22 303 A1 wird eine Federklemme zum Anschluss eines isolierten elektrischen Leiters an einer Klemmleiste offenbart.

Die Federklemme umfasat einen festgelegten und einen federnd bewegbaren Schenkel in der Klemmeinrichtung mit im Querschnitt keilförmigen und mittig eingekerbten Schneidklemmkanten, wobei die Endabschnitte der Schenkel zueinander mit einem spitzen Winkel kreuzend angeordnet sind.

Die Federklemme weist dabei eine Breite auf, die deutlich größer ist als der Durchmesser des größten dafür vorgesehenen Leiters.

Der Erfindung liegt die Aufgabe zugrunde, diesen prinzipiellen Nachteil zu vermeiden und eine Reihenklemme der einleitend bezeichneten Art vorzuschlagen, deren Handhabung und konstruktive Gestaltung einfach ist und die gleichzeitig eine geringe Breite in Anreihrichtung hat.

Diese Aufgabe wird erfindungsgemäß durch die kennzeichnenden Merkmale des Anspruchs 1 gelöst, wobei der Grundgedanke darin besteht, daß der Leiter wie mit einer Beißzange gefaßt wird. Die Schneiden erstrecken sich in Anreihrichtung und der Leiter wird senkrecht zu den Schneiden zwischen diese eingeführt, wobei er sich in Richtung seiner Längserstreckung bewegt. Die Länge der Schneiden braucht somit grundsätzlich nicht größer als der Durchmesser des Leiters zu sein. Alle anderen konstruktiven Teile können diesem Maß, das gleichzeitig die Tiefe des Isoliergehäuses ist, untergeordnet werden.

Obwohl es funktionell ausreichend sein mag, den Leiter zwischen einer Schneide, welche durch die Isolierung dringt, und einer nicht schneidfähigen Gegenauflage zu fassen, wird eine Gegenauflage bevorzugt, die ebenfalls eine Schneide ist, wobei beide Schneiden beißzangenartig ohne Seitenversatz gegeneinander bewegbar sind.

Nach einer weiteren vorteilhaften Ausführungsform umfaßt die Anschlußvorrichtung eine querschnittlich C-förmige einstückige Beißhülse aus einem federnden Werkstoff, deren einander zugewandte Abkantungen als Schneiden ausgebildet sind. Da diese Schneiden normalerweise spiegelsymmetrisch geformt und angeordnet sind und aus demselben Werkstoff bestehen, wird erreicht, daß beide Schneiden in den Isolierstoffmantel des Leiters eindringen und den Kontakt mit der Leiterseele herstellen.

Nach einer ersten Alternative dieser Ausführungsform federn die Zangenschenkel der Beißhülse auseinander, d. h. sie bilden im entspannten Zustand einen Schlitz, der so groß ist, daß der isolierte Leiter eingeführt werden kann. Um den Kontakt herzustellen, werden die Zangenschenkel mittels einer Schraube oder eines Exzenters gegeneinander gedrückt, so daß die Zangenschenkel dann auf die Schneiden eine Federkraft in Klemmrichtung ausüben.

Die andere Alternative besteht darin, daß die Zangenschenkel der Beißhülse zusammenfedern, d. h. von sich aus die Kraft zum Durchtrennen des Isolierstoffmantels aufbringen. In diesem Fall sind Mittel zum Öffnen der Zangenschenkel vorzusehen, um den Leiter einstecken zu können. In Betracht kommt z. B. eine Exzenternuß, die in der Beißhülse angeordnet ist und diese aufweitet. Eine andere Möglichkeit besteht darin, an einem der Zangenschenkel eine taschenartige Anformung vorzusehen, in welche ein Aufbiegewerkzeug eingesteckt werden kann, z. B. ein Schraubendreher, der eine Verlängerung des Zangenschenkels bildet.

Eine vorteilhafte Abwandlung der Beißhülse entsteht dadurch, daß die Anschlußvorrichtimg eine querschnittlich im Wesentlichen C-förmige Zangenanordnung aufweist, deren Zangenschenkel beschränkt gelenkig ineinandergefügt sind und einander zugewandte Abkantungen aufweisen, die als Schneiden ausgeführt sind, wobei ein Zangenschenkel Bestandteil einer Stromschiene oder eines Metallgehäuses ist und damit eine Fixierung im Isolierstoffgehäuse erfährt und der andere Zangenschenkel beweglich ist.

Zweckmäßigerweise kann aber auch wenigstens einer der beiden Zangenschenkel aus einem Federwerkstoff bestehen. In diesem Fall ist es möglich, die Zangenschenkel mit Hilfe eines Exzenters, einer Schraube oder dergleichen zusammenzudrücken, um so die nötige Schneid- und Klemmkraft zu erzeugen.

Als weitere Verbesserung dieser Ausführungsform, insbesondere wenn der Zangenschenkel mittels eines Exzenters oder eines Klemmhebels betätigt wird, wird vorgeschlagen, daß der bewegliche Zangenschenkel seitlich geführt ist und die Führung dem Zangenschenkel zugewandte Rastvorsprünge aufweist, die beim Betätigen des Exzenters oder dergleichen zurückweichen und den Zangenschenkel in der Klemmstellung fixieren. Man braucht also bei einer solchen Anschlußvorrichtung lediglich den nicht abisolierten Leiter einzustecken und den Betätigungshebel umzulegen, der dann in dieser Stellung verbleibt.

Schließlich werden noch besonders vorteilhafte Ausbildungen speziell der Schneiden vorgeschlagen, die bei den beschriebenen Klemmen den Kraftbedarf für einen sicheren Leiteranschluß herabsetzen. Es wurde schon erwähnt, daß die Breite der Schneiden nicht größer als der Außendurchmesser des dicksten vorgesehenen Leiters sein muß. Damit ist ein realisierbarer Maximalwert für die Breite der übrigen konstruktiven Teile der Klemme vorgegeben. Um aber einen guten Kontakt zu schaffen, braucht der Isolierstoffmantel nicht wie mit einem Messer über seinen ganzen Durchmesser aufgeschnitten zu werden, sondern es genügt, wenn die Länge der Schneiden kleiner als der Durchmesser des Isoliermantels des anzuschließenden Leiters ist. Eine solche kurze Schneide findet beim radialen Durchstoßen des Isoliermantels einen geringeren Widerstand. Sie muß nur die Leiterseele auch sicher treffen. Praktisch wird es also genügen, wenn die Länge der Schneide etwa dem Durchmesser der Leiterseele entspricht. Da der Zangenschenkel im übrigen breiter ist, stellt sich die einzelne Schneide als vorstehender Zahn am Zangenschenkel dar, dessen zur Schneide senkrechte Länge wenigstens gleich der radialen Dicke des Isoliermantels sein muß. Der Zahn soll ja unbehindert eindringen könne.

Nachfolgend werden Ausführungsbeispiele der Erfindung anhand der Zeichnung erläutert. Im einzelnen zeigt
- Fig. 5-7: in Seitenansicht und teilweise im Schnitt verschiedene Klemmvorrichtungen mit einstückiger Beißhülse,
- Fig. 8.: in Seitenansicht und teilweise im Schnitt eine Klemmvorrichtung mit zweiteiliger C-förmiger Zangenanordnung,

Fig. 5 zeigt eine an eine Stromschiene 11 angeformte einstückige Beißhülse 12 von C-förmigem Querschnitt, deren Abkantungen durch Schärfen als Schneiden 13 ausgebildet sind. Die Beißhülse ist aus einem Federwerkstoff gefertigt und so geformt, daß sie, wenn sie sich selbst überlassen wird, aufspringt, so daß der Schlitz zwischen den Schneiden ein unbehindertes Einführen des auch hier mit 8 bezeichneten isolierten Leiters erlaubt. Die Beißhülse 12 ist von einer Querhülse 14 umfangen, in die eine Schraube eingedreht ist. Auf diese Weise werden die beiden Zangenschenkel 15 der Beißhülse entgegen der elastischen Vorspannung zusammengedrückt, so daß die Schneiden 13 durch den Isoliermantel 9 dringen und die Kupferseele 10 kontaktieren.

Bei der Klemmsorrichtung nach Fig. 6 ist eine hinsichtlich ihrer Form gleiche Beißhülse 16 vorgesehen. Deren Vorspannung ist jedoch so gewählt, daß die Schneiden im entspannten Zustand aufeinanderliegen und deshalb die Zangenschenkel zum Anschließen des Leiters auseinandergedrückt werden müssen. Dies geschieht mit Hilfe einer in der Beißhülse angeordneten Exzenternuß 17, die einen Betätigungshebel 18 aufweist. Mit ausgezogenen Strichen ist die Anschlußposition wiedergegeben. Durch Schwenken des Betätigunshebele 18 nach rechts wird die Beißhülse geöffnet, so daß in dieser Stellung der Leiter eingeführt werden kann.

Fig. 7 zeigt die gleiche Beißhülse 16 wie in Fig. 6. Hier ist jedoch eine Stromschiene 19 an einem der Zangenschenkel angesetzt. Der andere Zangenschenkel weist an seiner Außenseite eine taschenartige Anformung 20 auf, in die, wie dargestellt, ein Schraubendreher 21 mit seiner Klinge eingesteckt werden kann. Er dient als verlängerter Betätigunshebel, mit dem durch Herunterdrücken in Pfeilrichtung die Beißhülse geöffnet werden kann.

Das weitere Beispiel weiste anstelle einer einstückigen Beißhülse eine zweiteilige ebenfalls C-förmige Zangenanordnung auf. Die Zangenschenkel sind beschränkt gelenkig ineinandergefügt.

Bei der Klemmvorrichtung nach den Figuren 8 ist die Anordnung so getroffen, daß wenigstens ein zangenschenkel aus einem Federwerkstoff besteht, der die erforderliche Federkraft ausübt, wenn gem. Fig. 8 eine Querbülse mit Schraube die Zangenanordnung zusammendrückt.

### Bezugszeichenliste:

- 8: Leiter
- 9: Isoliermantel
- 10: Kupferseele
- 11: Strcmschiene
- 12: Beißhülse
- 13: Schneide
- 14: Querhülse
- 15: Zangenschenkel
- 16: Beißhülse
- 17: Exzenternuß
- 18: Betätigungshebel
- 19: Stromschiene
- 20: Anformung
- 21: Schraubendreher
- 22: Zangenschenkel

## Patentansprüche

1. Reihenklemme mit einem Isolierstoffgehäuse und einer Anschlußvorrichtung für einen isolierten Leiter, der ohne Abisolierung zwischen einer Schneide und einer Gegenauflage nachfedernd geklemmt wird, **dadurch gekennzeichnet, daß** die Anschlußvorrichtung eine querschnittlich im Wesentlichen C-förmige Zangenanordnung aufweist, bei welcher wenigstens eine Abkantung als Schneide ausgebildet ist, daß sich die Schneide (13) in Anreihrichtung erstreckt und die Richtung, in welcher der Leiter (8) in seine Klemmstellung gelangt, senkrecht zur Schneide verläuft, und daß die Breite der Schneide sowie das Maß aller konstruktiven Teile innerhalb des Isolierstoffgehäuses in Anreihrichtung den Außendurchmesser des dicksten vorgesehenen Leiters im wesentlichen nicht überschreitet.

2. Reihenklemme nach Anspruch 1, **dadurch gekennzeichnet, daß** die Gegenauflage ebenfalls eine Schneide ist und beide Schneiden beißzangenartig ohne Seitenversatz gegeneinander bewegbar sind.

3. Reihenklemme nach Anspruch 2, **dadurch gekennzeichnet, daß** die Anschlußvorrichtung eine querschnittlich C-förmige einstückige Beißhülse (12) aus einem federnden Werkstoff aufweist, deren einander zugewandte Abkantungen als Schneiden ausgebildet sind.

4. Reihenklemme nach Anspruch 3, dadurch gekannzeichnet, daß die Zangenschenkel der Beißhülse (12) auseinanderfedern und mittels einer Schraube oder eines Exzenters gegeneinander drückbar sind, so daß die Zangenschenkel dann auf die Schneiden eine Federkraft in Klemmrichtung ausüben.

5. Reihenklemme nach Anspruch 3, **dadurch gekennzeichnet, daß** die Zangenschenkel der Beißhülse (16) zusammenfedern und daß Mittel zum Öffnen der zangenschenkel vorgesehen sind.

6. Reihenklemme nach Anspruch 5, **dadurch gekennzeichnet, daß** in der Beißhülse (16) ein diese aufweitender Exzenter (17) angeordnet ist.

7. Reihenklemme nach Anspruch 5, **dadurch gekennzeichnet, daß** einer der Zangenschenkel eine Anformung (20) zur Aufnahme eines Aufbiegewerkzeugs (21) aufweist.

8. Reihenklemme nach Anspruch 2, **dadurch gekennzeichnet, daß** die Anschlußvcrrichtung eine querschnittlich im Wesentlichen C-förmige Zangenanordnung aufweist, deren zangenschenkel beschränkt gelenkig ineinandergefügt sind und einander zugewandte Abkantungen aufweisen, die als Schneiden ausgeführt sind, wobei ein Zangenschenkel Bestandteil einer Stromschiene oder eines Metallgehäuses ist und damit eine Fixierung im Isolierstoffgehäuse erfährt und der andere Zangenschenkel beweglich ist.

9. Reihenklemme nach Anspruch 8, **dadurch gekennzeichnet, daß** wenigstens einer der beiden Zangenschenkel aus einem Federwerkstoff besteht und daß die Zangenschenkel mit Hilfe eines Exzenters, einer Schraube oder dergleichen zusammengedrückt werden können.

10. Reihenklemme nach Anspruch 9, **dadurch gekennzeichnet, daß** der bewegliche zangenschenkel seitlich geführt ist und die Führung dem Zangenschenkel zugewandte Rastvorsprünge aufweist, die beim Betätigen der Druckvorrichtung zurückweichen und den zangenschenkel in der Klemmstellung fixieren.

11. Reihenklemme nach Anspruch 1, **dadurch gekennzeichnet, daß** die Länge der Schneide(n) kleiner als der Durchmesser des Isoliermantels (9) des anzuschließenden Leiters ist (sind).

12. Reihenklemme nach Anspruch 11, **dadurch gekennzeichnet, daß** die einzelne Schneide als vorstehender Zahn ausgebildet ist, dessen zur Schneide senkrechte Länge wenigstens gleich der radialen Dicke des Isoliermantels (9) ist.

## Claims

1. Terminal block with an insulating material housing and a connector for an insulated conductor which is resiliently clamped without stripping between a sharp edge and a counter support, **characterised in that** the connector has a pincer arrangement which is substantially C-shaped in cross-section and in which at least one folded-in side is designed as a sharp edge, **in that** the sharp edge (13) extends in the line-up direction and the direction in which the conductor (8) reaches its clamped position extends perpendicular to the sharp edge, and **in that**, in the line-up direction, the width of the sharp edge and the size of all constructional parts within the insulating material housing substantially does not exceed the external diameter of the thickest conductor provided.

2. Terminal block according to claim 1, **characterised in that** the counter support is also a sharp edge and the two sharp edges can be moved toward one another in a pincer-like manner without lateral displacement.

3. Terminal block according to claim 2, **characterised in that** the connector has an integral nipping sleeve (12) which is C-shaped in cross-section and is made of a resilient material, the mutually opposed folded-in sides of which are designed as sharp edges.

4. Terminal block according to claim 3, **characterised in that** the pincer jaws of the nipping sleeve (12) spring apart and can be pressed toward one another by means of a screw or a cam, so the pincer jaws then exert a spring force on the sharp edges in the clamping direction.

5. Terminal block according to claim 3, **characterised in that** the pincer jaws of the nipping sleeve (16) spring together and **in that** means are provided to open the pincer jaws.

6. Terminal block according to claim 5, **characterised in that** a cam (17) is arranged in the nipping sleeve (16) and expands the latter.

7. Terminal block according to claim 5, **characterised in that** one of the pincer jaws has a moulded-on part (20) to receive a bending tool (21).

8. Terminal block according to claim 2, **characterised in that** the connector has a pincer arrangement which is substantially C-shaped in cross-section, the pincer jaws of which are inserted one inside the other so as to be articulated to a limited extent and have folded-in sides which face one another and which are designed as sharp edges, one pincer jaw being a component of a conductor rail or a metal housing and therefore being fixed in the insulating material housing and the other pincer jaw being movable.

9. Terminal block according to claim 8, **characterised in that** at least one of the two pincer jaws consists of a resilient material, and **in that** the pincer jaws can be pressed together with the aid of a cam, a screw or the like.

10. Terminal block according to claim 9, **characterised in that** the movable pincer jaw is guided laterally and the guide has latching projections facing the pincer jaw which recede upon actuation of the pressure device and fix the pincer jaw in the clamping position.

11. Terminal block according to claim 1, **characterised in that** the length of the sharp edge(s) is smaller than the diameter of the insulating jacket (9) of the conductor to be connected.

12. Terminal block according to claim 11, **characterised in that** the individual sharp edge is designed as a projecting tooth, of which the length perpendicular to the sharp edge is at least equal to the radial thickness of the insulating sheath (9),

## Revendications

1. Bloc de jonction, comportant un boîtier de matière isolante et un dispositif de raccordement pour un conducteur isolé, qui, sans dénudage, est serré de façon élastique entre une lame et un support,
**caractérisé en ce que** le dispositif de raccordement présente un agencement de pince généralement en forme de C en section transversale, pour lequel au moins un chanfrein est réalisé comme lame, **en ce que** la lame (13) s'étend dans la direction de jonction et la direction, dans laquelle le conducteur (8) parvient dans sa position de serrage, s'étend perpendiculairement à la lame, et **en ce que** la largeur de la lame ainsi que la dimension de toutes les pièces constructives à l'intérieur du boîtier de matière isolante dans la direction de jonction ne dépasse pas généralement le diamètre externe du conducteur le plus épais prévu.

2. Bloc de jonction selon la revendication 1,
**caractérisé en ce que** le support est de même une lame et les deux lames peuvent être déplacées Tune contre l'autre, sans décalage latéral, à la manière de tenailles.

3. Bloc de jonction selon la revendication 2,
**caractérisé en ce que** le dispositif de raccordement présente un manchon de saisie (12) en une pièce en forme de C en section transversale en une matière élastique, dont les chanfreins en regard l'un de l'autre sont réalisés comme lames.

4. Bloc de jonction selon la revendication 3,
**caractérisé en ce que** les branches de pince du manchon de saisie (12) s'écartent élastiquement Tune de l'autre et peuvent être pressées l'une contra l'autre au moyen dune vis ou d'un excentrique, de sorte que les branches de pince exercent alors sur les lames une force élastique dans la direction de serrage.

5. Bloc de jonction selon la revendication 3,
**caractérisé en ce que** les branches de pince du manchon de saisie (16) se rapprochent élastiquement Tune de l'autre et **en ce que** des moyens pour ouvrir les branches de pince sont prévus.

6. Bloc de jonction selon la revendication 5,
**caractérisé en ce que**, dans le manchon de saisie (16), il est agencé un excentrique élargissant celui-ci.

7. Bloc de jonction selon la revendication 5,
**caractérisé en ce qu'**une des branches de pince présente une pièce (20) pour recevoir un outil de flexion (21).

8. Bloc de jonction selon la revendication 2,
**caractérisé en ce que** le dispositif de raccordement présente un agencement de pince généralement en forme de C en section transversale, dont les branches de pince sont engagées Tune dans l'autre de façon articulée et limitée et présentent des chanfreins en regard l'un de l'autre, qui sont réalisés comme lames, une branche de pince faisant partie d'un rail de courant ou d'un boîtier métallique et, ainsi, étant fixée dans le boîtier de matière isolante, et l'autre branche de pince étant mobile.

9. Bloc de jonction selon la revendication 8,
**caractérisé en ce qu'**au moins une des deux branches de pince est constituée dune matière élastique et **en ce que** les branches de pince peuvent être pressées ensemble à l'aide d'un excentrique, dune vis ou analogue.

10. Bloc de jonction selon la revendication 9,
**caractérisé en ce que** la branche de pince mobile est guidée latéralement et le guidage présente des saillies d'encliquetage en regard de la branche de pince, qui reculent lors de l'actionnement du dispositif de pressage et fixent la branche de pince dans la position de serrage.

11. Bloc de jonction selon la revendication 1,
**caractérisé en ce que** la longueur de la ou des lames est plus petite que le diamètre de l'enveloppe isolante (9) du conducteur à raccorder.

12. Bloc de jonction selon la revendication 11,
**caractérisé en ce que** la lame individuelle est réalisée comme dent en saillie dont la longueur perpendiculaire à la lame est au moins identique à l'épaisseur radiale de l'enveloppe isolante (9).
